# EUROPÄISCHE PATENTSCHRIFT

(11) **EP 2 754 836 B1**
(45) Veröffentlichungstag und Bekanntmachung des Hinweises auf die Patenterteilung: **07.07.2021**
(21) Anmeldenummer: 13005879.5
(22) Anmeldetag: 17.12.2013
(51) Int. Cl.: E06B 3/72

(54) **HAUSTÜRFLÜGEL MIT KLIPSVERBINDUNG**
HOUSE DOOR WING WITH SNAP CONNECTION
VANTAIL DE PORTE DE BÂTIMENT AVEC LIAISON À CLIPSER

(30) Priorität: 12.01.2013 DE 202013000307 U
(43) Veröffentlichungstag der Anmeldung: 16.07.2014
(73) Patentinhaber: Obuk Haustürfüllungen GmbH & Co. KG, 59302 Oelde (DE)
(72) Erfinder: Althaus, Thomas, 59302 Oelde (DE)
(74) Vertreter: Kayser, Christoph

(56) Entgegenhaltungen:
- EP-A1- 0 332 278
- DE-B1- 2 058 828
- DE-U1-202007 000 020
- None

## Beschreibung

Die vorliegende Erfindung betrifft einen Haustürflügel mit einem Flügelrahmen aus Metall oder Kunststoff, einer flügelüberdeckenden Haustürfüllung, mit einem Befestigungsmittel zur Herstellung einer mechanischen Klipsverbindung zwischen der Haustürfüllung und dem Flügelrahmen, wobei das Befestigungsmittel ein an dem Flügelrahmen angeordneter und an dem Flügelrahmen befestigter, drehfester Klipskörper ist.

Die vorliegende Erfindung betrifft auch Haustürflügel mit einem Flügelrahmen aus Metall oder Kunststoff, einer flügelüberdeckenden Haustürfüllung, mit einem Befestigungsmittel zur Herstellung einer mechanischen Klipsverbindung zwischen der Haustürfüllung und dem Flügelrahmen, wobei das Befestigungsmittel (7) ein an dem Flügelrahmen (3) angeordneter und an dem Flügelrahmen befestigter Klipskörper ist.

Solche Haustürflügel sind aus EP 0 332 278 A1 und DE 2 058 828 B1 aber auch aus DE 20 2007 000 020 U1 bekannt.

In EP 0 332 278 A1 ist eine Schnappverbindung zwischen zwei Hautplatten und einem Verbindungsprofil bekannt. Dabei weist das Verbindungsprofil an der jeweiligen Seite einen Schnapprand auf. Die Schnappverbindung führt nicht zu einer dichten und festen Verbindung. Vielmehr ist dafür eine Haftschicht (Haftschicht 14) auf der Innenseite jeder Hautplatte vorgesehen.

In DE 2 058 828 B1 ist eine Steckverbindung zwischen Deckblechen und einem Hohlprofil beschrieben. Die zu verbindenden Bauteile weisen jeweils einen Butzen und eine Wulst auf, wobei die Wulst hinter dem Butzen eingerastet ist. Die Deckbleche sind kunststoffbeschichtet. Konstruktionsbedingt kann aufgrund der Umbiegungen und Ausformungen keine dichte und feste Verbindung gewährleistet werden. Eine solche entsteht vielmehr zufällig. Das ist auch der einstückigen Bauweise, also der Anformung des jeweiligen Steckerschenkels mit Wulst geschuldet.

In DE 20 2007 000 020 U1 ist ein als Halteelement ausgebildete Feder bekannt, die nur dazu da ist, eine Türplatte zu sichern, falls sich einmal der Kleber einer Klebeschicht 7 lösen sollte. Auch hier hat das Halteelement nicht die Eigenschaft, für eine dichte und feste Verbindung zwischen der Türplatte und dem Rahmen zu sorgen.

In der Regel wird also auch bei den Haustürfüllungen des oben genannten Standes der Technik bei Flügelrahmen aus Metall (z.B. Aluminium) oder Kunststoff (z.B. PVC bzw. Polyvinylchlorid) überwiegend geklebt. Für die Verklebung wird entweder flüssiger Kleber oder Klebeband verwendet. Beim Auftragen von flüssigem Kleber, aber auch bei der Anbringung von Klebeband, muss fachgerecht vorgegangen werden, um eine feste und dichte Verbindung zwischen Türfüllung und Flügelrahmen sicherzustellen.

Der Nachteil einer Befestigung der Haustürfüllung am Flügelrahmen durch Verklebung liegt darin, dass die fachgerechte Verklebung von Haustürfüllung und Flügelrahmen sehr viel Zeit in Anspruch nimmt, eine aufwändige Qualitätskontrolle nach sich zieht und letztlich nicht in ihrer Qualität vollständig überprüft werden kann.

Ein weiterer Nachteil einer Klebeverbindung ist, dass beim Einsatz unterschiedlicher Kleber mit unterschiedlicher Shorehärte nicht vorhersehbare und nicht kontrollierbare Verzüge in den verwendeten Materialien auftreten. Die Haustürfüllungen können sich also in Bezug zu dem Flügelrahmen verziehen.

Die Aufgabe der vorliegenden Erfindung ist daher, die bei der Fertigung zeitaufwändige und somit kostenmäßig stark ins Gewicht fallende Verklebung durch eine einfache und sichere mechanische Verbindung zwischen Haustürfüllung und Flügelrahmen zu ersetzen.

Die Aufgabe wird gemäß Anspruch 1 dadurch gelöst, dass die Haustürfüllung ausschließlich über die mechanische Klipsverbindung fest und dicht am Flügelrahmen anliegt.

Die Aufgabe wird gemäß Anspruch 2 dadurch gelöst, dass der Klipskörper zentrisch drehend ist und die Haustürfüllung ausschließlich über die mechanische Klipsverbindung fest und dicht am Flügelrahmen anliegt.

Durch den drehfesten oder zentrisch drehenden Klipskörper bedarf es nur eines einfachen Aufklipsens der Türfüllung auf den Flügelrahmen aus Metall und/oder Kunststoff. Die mechanische Verbindung gleicht thermische Belastungen durch eine "schwimmende" Befestigung aus. Mit der Formulierung drehfest oder zentrisch drehend ist klargestellt, dass kein exzentrisch drehender Klipskörper verlangt wird, der durch Drehung in eine Verriegelungsposition oder Freigabeposition gebracht werden könnte.

Ein weiterer Vorteil der vorliegenden Erfindung ist, dass der Klipskörper an einer Außenfläche des Flügelrahmens angeordnet ist. Dadurch ist es möglich, den auf die Außenfläche der Haustürfüllung ausgeübten Druck gegenüber dem Klipskörper auszuüben und die Kraft zum Aufklipsen direkt zu übertragen. Dadurch wird die Montage der Haustürfüllung deutlich erleichtert.

Ein weiterer Vorteil der vorliegenden Erfindung ist, dass die Ausfläche eine Vertiefung aufweist, in welcher der Klipskörper angeordnet ist. Durch die Anordnung des Klipskörpers in einer Vertiefung kann auf einfache Weise sichergestellt werden, dass die Haustürfüllung nicht nur fest, sondern auch dicht am Flügelrahmen anliegt. Dies ist durch eine einfache Anpassung der Vertiefung eines Rastelements an der Haustürfüllung einstellbar.

Ein weiterer Vorteil der vorliegenden Erfindung ist, dass die Vertiefung eine in der Außenfläche des Flügelrahmens umlaufende Profilnut ist. Durch die Ausbildung einer umlaufenden Profilnut im Flügelrahmen können mehrere Klipskörper am gesamten Umfang des Flügelrahmens angeordnet werden und eine feste und dichte Verbindung zwischen Haustürfüllung und Flügelrahmen sichergestellt werden.

Ein weiterer Vorteil der vorliegenden Erfindung ist, dass der Klipskörper im Nutboden befestigt ist. Durch die Befestigung eines Klipskörpers am Nutboden, zum Beispiel durch Verschraubung, ist auch die Vormontage des Haustürrahmens mit den Klipskörpern stark erleichtert.

Ein weiterer Vorteil der vorliegenden Erfindung ist, dass der Klipskörper im Querschnitt pilzförmig ausgebildet ist. Eine insgesamt pilzförmige Ausbildung im Querschnitt führt dazu, dass sich der Klipskörper bei Berührung mit einem Rastelement und fortschreitender Kraftwirkung in Richtung Nutboden zunehmend widersetzt und nach Einrastung die Lösung der Haustürfüllung vom Flügelrahmen verhindert.

Ein weiterer Vorteil der vorliegenden Erfindung ist, dass der Klipskörper im Querschnitt einen kegelstumpfförmigen Klipskopf aufweist, dem sich ein Klipsfuß mit deutlich kleinerem Durchmesser als der Klipskopf anschließt. Dadurch wird gewährleistet, dass die Oberseite des Klipskopfes mit der Außenfläche des Flügelrahmens fluchten kann. Die mit der Verbindung nicht benötigte Spitze des pilzförmigen Klipskörpers entfällt, so dass der Raumbedarf für den Klipskörper in der Profilnut und somit auch die Tiefe der Profilnut verringert wird.

Ein weiterer Vorteil der vorliegenden Erfindung ist, dass der Klipskopf, der Klipsfuß und der Nutboden eine Rastkerbe bilden, in welche ein Rastelement an der Haustürfüllung eingreifen kann.

Ein weiterer Vorteil der vorliegenden Erfindung ist, dass die Haustürfüllung auf einer dem Flügelrahmen zugewandten Innenseite ein Befestigungsloch mit kleinerem Durchmesser als einem maximalen Durchmesser des kegelstumpfförmigen Klipskopfes aufweist. Ein solches Befestigungsloch kann eine Lochkante aufweisen, die dann biegeelastisch den maximalen Durchmesser des Klipskopfes überwindet und in die Rastkerbe einschnappt, wenn die Verbindung zwischen Haustürfüllung und Flügelrahmen hergestellt wird.

In einer bevorzugten Version ist das Befestigungsloch die Öffnung einer Profilschiene. So ist es von Vorteil, dass die Haustürfüllung auf einer dem Flügelrahmen zugewandten Innenseite eine Profilschiene aufweist, deren Öffnungsbreite kleiner ist als ein maximaler Durchmesser des kegelstumpfförmigen Klipskopfes. Durch die Anordnung einer Profilschiene können die Klipskörper in einer Hauptrichtung der Profilnut an beliebiger Stelle montiert sein. Durch die Profilschiene werden die Klipskörper bei der Montage der Haustürfüllung am Flügelrahmen sicher getroffen. Dazu ist es von Vorteil, dass die Profilschiene auf der Innenseite der Türfüllung passend zum Verlauf der Profilnut aufgebracht ist.

Ein weiterer Vorteil der vorliegenden Erfindung ist auch, dass mehrere Profilschienen auf der Innenseite der Türfüllung passend zu der Profilnut aufgeklebt oder geschweißt sind. Dadurch ist es möglich, die Profilschienen ebenfalls umlaufend anzuordnen und so den gesamten Umfang der Türfüllung und des Flügelrahmens dicht miteinander zu verbinden.

Ausführungsformen der vorliegenden Erfindung werden im Folgenden anhand der Zeichnung näher beschrieben. Es zeigen:
Fig. 1 einen schematischen Teilquerschnitt durch einen erfindungsgemäßen Haustürflügel mit montierter Haustürfüllung; in einer ersten Ausführungsform mit einseitiger Türfüllung;
Fig. 2 einen schematischen Teilquerschnitt durch einen erfindungsgemäßen Haustürflügel mit montierter Haustürfüllung; in einer zweiten Ausführungsform mit zweiseitiger Türfüllung; und
Fig. 3 eine Vergrößerung eines Bereichs mit Klipskörper und Profilschiene

In Fig. 1 umfasst ein Haustürflügel 1 einen Flügelrahmen 3, der für die vorliegende Erfindung aus Metall und/oder Kunststoff, z. B. Aluminium und/oder PVC, hergestellt sein soll, und eine einseitig flügelüberdeckende Haustürfüllung 5. Die flügelüberdeckende Haustürfüllung 5 ist über ein Befestigungsmittel 7 mit dem Flügelrahmen 3 mechanisch verbunden.

In Fig. 2 umfasst der Haustürflügel 1 einen Flügelrahmen 3 wie in Fig. 1, mit dem eine beidseitig flügelüberdeckende Haustürfüllung 5 über das Befestigungsmittel 7 mechanisch verbunden ist. In den Figs. 1 und 2 ist das Befestigungsmittel 7 gleich ausgebildet.
Das Befestigungsmittel 7 ist eine Klipsverbindung mi einem drehfesten oder zentrisch drehenden Klipskörper 9. In der bevorzugten Ausführungsform ist der Klipskörper 9 drehfest an dem Flügelrahmen angeordnet. Für die vorliegende Erfindung ist aber die drehfeste Anordnung nicht zwingend erforderlich. In alternativen Ausführungsformen könnte der Klipskörper 9 auch zentrisch drehend sein. Von der vorliegenden Erfindung nicht umfasst ist eine exzentrische Drehbarkeit des Klipskörpers 9.

Der Klipskörper 9 ist auf einer Außenfläche 11 des Flügelrahmens 3 angeordnet. In der vorliegenden Ausführungsform weist die Außenfläche 11 eine Vertiefung 13 auf, in welcher der Klipskörper 9 angeordnet ist. Die Vertiefung 13 in der Außenfläche 11 des Flügelrahmens 3 ist eine Profilnut mit einem Nutboden 15. Der Klipskörper 9 ist am Nutboden 15 befestigt, zum Beispiel durch Verschraubung.

In der dargestellten Ausführungsform ist der Klipskörper 9 im Querschnitt pilzförmig ausgebildet. Im Einzelnen umfasst der Klipskörper einen im Querschnitt kegelstumpfförmigen Klipskopf 17, an den sich ein Klipsfuß 19 mit kleinerem Durchmesser als der Klipskopf 17 anschließt.

Der Klipskopf 17, der Klipsfuß 19 und der Nutboden 15 bilden eine Rastkerbe 21 für eine Rastelement 23. Die Haustürfüllung 5 weist auf einer dem Flügelrahmen 3 zugewandten Innenseite 25 ein Befestigungsloch mit kleinerem Durchmesser als einem maximalen Durchmesser des kegelstumpfförmigen Klipskopfes 17 auf, dessen Lochkante das Rastelement 23 bildet.

In der dargestellten und bevorzugten Ausführungsform ist das Befestigungsloch die Öffnung einer Profilschiene 27, deren Öffnungsweite kleiner ist als ein maximaler Durchmesser des kegelstumpfförmigen Klipskopfes 17. Die Lochkante des Befestigungslochs bzw. die Begrenzungskanten der Öffnung der Profilschiene 27 sind biegeelastisch und können daher bei dem Montagevorgang mit zunehmenden Durchmesser des Klipskopfes 17 aufgeweitet und unter Spannung versetzt werden, so dass diese nach Überwindung des maximalen Durchmessers des Klipskopfes 17 in die Rastkerbe 21 einrasten.

Wenn die Lochkante des Befestigungslochs oder die Begrenzungskanten der Profilschiene in die Rastkerbe 21 eingerastet ist, liegt die Haustürfüllung 5 mit ihrer Innenseite 25 in einem geringen Abstand zur Außenfläche 11 des Flügelrahmens 3, Aus diesem Grund ist auf der Außenfläche 11 beidseitig des Befestigungsmittels 7 ein Vorlegeband 29 vorgesehen, das die Außenfläche 11 mit der Innenseite 25 abschließt.

In einer nicht dargestellten alternativen Ausführungsform kann der Flügelrahmen 3 mit der Haustürfüllung 5 komplett hinter eine Dichtungsebene eines Blendrahmens geführt werden, so dass keine Schattenfuge entsteht.
Die Profilschiene 27 ist auf der Innenseite der Türfüllung 5 passend zum Verlauf der Profilnut 13 aufgebracht, zum Beispiel durch Verklebung und Schweißung.

An der Innenseite 25 der Haustürfüllung 5 können mehrere Profilschienen entsprechend der Profilnut 13 umlaufend angebracht sein, so dass diese bei korrekter Anordnung der Haustürfüllung 5 genau zu der Profilnut 13 und den darin angeordneten Klipskörpern 9 passen.

### Bezugszeichenliste

- 1: Haustürflügel
- 3: Flügelrahmen
- 5: Haustürfüllung
- 7: Befestigungsmittel
- 9: Klipskörper
- 11: Außenfläche
- 13: Vertiefung/Profilnut
- 15: Nutboden
- 17: Klipskopf
- 19: Klipsfuß
- 21: Rastkerbe
- 23: Rastelement
- 25: Innenseite
- 27: Profilschiene
- 29: Vorlegeband

## Patentansprüche

1. Haustürflügel (1) mit einem Flügelrahmen (3) aus Metall oder Kunststoff, einer flügelüberdeckenden Haustürfüllung (5), mit einem Befestigungsmittel (7) zur Herstellung einer mechanischen Klipsverbindung zwischen der Haustürfüllung (5) und dem Flügelrahmen (3), wobei das Befestigungsmittel (7) ein an dem Flügelrahmen (3) angeordneter und an dem Flügelrahmen (3) befestigter, drehfester Klipskörper (9) ist, **dadurch gekennzeichnet,**
**dass** die Haustürfüllung (5) ausschließlich über die mechanische Klipsverbindung fest und dicht am Flügelrahmen (3) anliegt.

2. Haustürflügel (1) mit einem Flügelrahmen (3) aus Metall oder Kunststoff, einer flügelüberdeckenden Haustürfüllung (5), mit einem Befestigungsmittel (7) zur Herstellung einer mechanischen Klipsverbindung zwischen der Haustürfüllung (5) und dem Flügelrahmen (3), wobei das Befestigungsmittel (7) ein an dem Flügelrahmen (3) angeordneter und an dem Flügelrahmen (3) befestigter Klipskörper ist,
**dadurch gekennzeichnet,**
**dass** der Klipskörper (9) zentrisch drehend ist und die Haustürfüllung (5) ausschließlich über die mechanische Klipsverbindung fest und dicht am Flügelrahmen (3) anliegt.

3. Haustürflügel nach Anspruch 1 oder 2,
**dadurch gekennzeichnet,**
**dass** der Klipskörper (9) an einer Außenfläche (11) des Flügelrahmens (3) angeordnet ist.

4. Haustürflügel nach Anspruch 3,
**dadurch gekennzeichnet,**
**dass** die Außenfläche (11) eine Vertiefung (13) aufweist, in welcher der Klipskörper (9) angeordnet ist.

5. Haustürflügel nach Anspruch 4,
**dadurch gekennzeichnet,**
**dass** die Vertiefung (13) eine in der Außenfläche (11) des Flügelrahmens (3) umlaufende Profilnut ist.

6. Haustürflügel nach Anspruch 5,
**dadurch gekennzeichnet,**
**dass** der Klipskörper (9) am Nutboden (15) befestigt ist.

7. Haustürflügel nach einem der Ansprüche 2 bis 6,
**dadurch gekennzeichnet,**
**dass** der Klipskörper (9) im Querschnitt pilzförmig ausgebildet ist.

8. Haustürflügel nach Anspruch 7,
**dadurch gekennzeichnet,**
**dass** der Klipskörper (9) einen im Querschnitt kegelstumpfförmigen Klipskopf (17) aufweist, der in einen Klipsfuß (19) mit kleinerem Durchmesser als der Klipskopf (17) anschließt.

9. Haustürflügel nach Anspruch 8,
**dadurch gekennzeichnet,**
**dass** der Klipskopf (17), der Klipsfuß (19) und der Nutboden (15) eine Rastkerbe (21) bilden.

10. Haustürflügel nach Anspruch 8 oder 9,
**dadurch gekennzeichnet,**
**dass** die Haustürfüllung (5) auf einer dem Flügelrahmen (3) zugewandten Innenseite (25) ein Befestigungsloch mit kleinerem Durchmesser als einem maximalen Durchmesser des kegelstumpfförmigen Klipskopfes (17) aufweist, dessen Lochkante ein Rastelement (23) bildet.

11. Haustürflügel nach einem der Ansprüche 8 bis 10,
**dadurch gekennzeichnet,**
**dass** die Haustürfüllung (5) auf einer dem Flügelrahmen (3) zugewandten Innenseite (25) eine Profilschiene (27) aufweist, deren Öffnungsweite kleiner ist als ein maximaler Durchmesser des kegelstumpfförmigen Klipskopfes (17).

12. Haustürflügel nach Anspruch 11,
**dadurch gekennzeichnet,**
**dass** die Profilschiene (27) auf der Innenseite (25) der Haustürfüllung (5) passend zum Verlauf der Profilnut (13) aufgebracht ist.

13. Haustürflügel nach Anspruch 11 oder 12,
**dadurch gekennzeichnet,**
**dass** mehrere Profilschienen (27) auf der Innenseite (25) der Türfüllung (5) passend zu der Profilnut (13) aufgeklebt sind.

## Claims

1. A front-door leaf (1) having a leaf frame (3) made from metal or plastic, a front-door panel (5) covering a leaf, having a fastening means (7) for producing a mechanical clip connection between the front-door panel (5) and the leaf frame (3), the fastening means (7) being a torque-proof clip body (9) arranged on the leaf frame (3) and fastened to the leaf frame (3), **characterized in that**
the front-door panel (5) bears fixedly and tightly against the leaf frame (3) by means of the mechanical clip connection exclusively.

2. A front-door leaf (1) having a leaf frame (3) made from metal or plastic, a front-door panel (5) covering a leaf, having a fastening means (7) for producing a mechanical clip connection between the front-door panel (5) and the leaf frame (3), the fastening means (7) being a clip body arranged on the leaf frame (3) and fastened to the leaf frame (3),
**characterized in that**
the clip body (9) is centrally rotating and the front-door panel (5) bears fixedly and tightly against the leaf frame (3) by means of the mechanical clip connection exclusively.

3. The front-door leaf according to Claim 1 or 2, **characterized in that**
the clip body (9) is arranged on an external surface (11) of the leaf frame (3).

4. The front-door leaf according to Claim 3, **characterized in that**
the external surface (11) has a depression (13) in which the clip body (9) is arranged.

5. The front-door leaf according to Claim 4, **characterized in that**
the depression (13) is a circumferential profile groove in the external surface (11) of the leaf frame (3).

6. The front-door leaf according to Claim 5, **characterized in that**
the clip body (9) is fastened to the groove base (15).

7. The front-door leaf according to one of Claims 2 to 6, **characterized in that**
the clip body (9) is constructed to be mushroom-shaped in cross section.

8. The front-door leaf according to Claim 7, **characterized in that**
the clip body (9) has a truncated-cone-shaped clip head (17), which adjoins a clip foot (19) with a smaller diameter than the clip head (17).

9. The front-door leaf according to Claim 8, **characterized in that**
the clip head (17), the clip foot (19) and the groove base (15) form a latching notch (21).

10. The front-door leaf according to Claim 8 or 9, **characterized in that**
the front-door panel (5) has a fastening hole on an inner side (25) facing the leaf frame (3), with a smaller diameter than a maximum diameter of the truncated-cone-shaped clip head (17), the hole edge of which forms a latching element (23).

11. The front-door leaf according to one of Claims 8 to 10, **characterized in that**
the front-door panel (5) has a profile rail (27) on an inner side (25) facing the leaf frame (3), the opening width of which is smaller than a maximum diameter of the truncated-cone-shaped clip head (17).

12. The front-door leaf according to Claim 11, **characterized in that**
the profile rail (27) is applied on the inner side (25) of the front-door panel (5) fitting the course of the profile groove (13).

13. The front-door leaf according to Claim 11 or 12, **characterized in that**
a plurality of profile rails (27) are adhesively bonded on the inner side (25) of the door panel (5) fitting the profile groove (13).

## Revendications

1. Vantail de porte de maison (1) avec un cadre de vantail (3) en métal ou matière plastique, une garniture de porte de maison recouvrant le vantail (5), avec un moyen de fixation (7) pour réaliser une liaison à pince mécanique entre la garniture de porte de maison (5) et le cadre de vantail (3), sachant que le moyen de fixation (7) est un corps de pince (9) disposé sur le cadre de vantail (3) et fixé solidaire en rotation sur le cadre de vantail (3),
**caractérisé en ce que**
la garniture de porte de maison (5) n'est exclusivement appliquée fermement et hermétiquement au cadre de vantail (3) que par le biais de la liaison à pince mécanique.

2. Vantail de porte de maison (1) avec un cadre de vantail (3) en métal ou matière plastique, une garniture de porte de maison recouvrant le vantail (5), avec un moyen de fixation (7) pour réaliser une liaison à pince mécanique entre la garniture de porte de maison (5) et le cadre de vantail (3), sachant que le moyen de fixation (7) est un corps de pince disposé sur le cadre de vantail (3) et fixé au cadre de vantail (3), **caractérisé en ce que**
le corps de pionce (9) est rotatif de façon centrée et la garniture de porte de maison (5) n'est exclusivement appliquée fermement et hermétiquement au cadre de vantail (3) que par le biais de la liaison à pince mécanique.

3. Vantail de porte de maison selon la revendication 1 ou 2,
**caractérisé en ce que**
le corps de pince (9) est disposé sur une surface extérieure (11) du cadre de vantail (3).

4. Vantail de porte de maison selon la revendication 3, **caractérisé en ce que**
la surface extérieure (11) comporte une cavité (13) dans laquelle est disposé le corps de pince (9).

5. Vantail de porte de maison selon la revendication 4, **caractérisé en ce que**
la cavité (13) est une rainure profilée passant dans la surface extérieure (11) du cadre de vantail (3).

6. Vantail de porte de maison selon la revendication 5, **caractérisé en ce que**
le corps de pince (9) est fixé sur le fond de rainure (15) .

7. Vantail de porte de maison selon l'une quelconque des revendications 2 à 6,
**caractérisé en ce que**
le corps de pince (9) est constitué en section en forme de champignon.

8. Vantail de porte de maison selon la revendication 7, **caractérisé en ce que**
le corps de pince (9) comporte une tête de pince (17) tronconique en section, qui se raccorde dans un pied de pince (19) avec un diamètre plus faible que la tête de pince (17).

9. Vantail de porte de maison selon la revendication 8, **caractérisé en ce que**
la tête de pince (17), le pied de pince (19) et le fond de rainure (15) forment une encoche à cran (21).

10. Vantail de porte de maison selon la revendication 8 ou 9,
**caractérisé en ce que**
la garniture de porte de maison (5) comporte sur un côté intérieur (25) tourné vers le cadre de vantail (3), un trou de fixation avec un diamètre plus faible qu'un diamètre maximal de la tête de pince (17) tronconique dont le bord de trou forme un élément à cran (23).

11. Vantail de porte de maison selon l'une quelconque des revendications 8 à 10,
**caractérisé en ce que**
la garniture de porte de maison (5) comporte sur un côté intérieur (25) tourné vers le cadre de vantail (3), un rail profilé (27), dont la largeur d'ouverture est plus petite qu'un diamètre maximal de la tête de pince (17) tronconique.

12. Vantail de porte de maison selon la revendication 11, **caractérisé en ce que**
le rail profilé (27) est monté sur le côté intérieur (25) de la garniture de porte de maison (5) en s'adaptant au profil de la rainure profilée (13).

13. Garniture de porte de maison selon la revendication 11 ou 12,
**caractérisée en ce que**
plusieurs rails profilés (27) sont collés sur le côté intérieur (25) de la garniture de porte (5) en s'adaptant à la rainure profilée (13).
